# EUROPÄISCHE PATENTSCHRIFT

(11) **EP 1 870 205 B1**
(45) Veröffentlichungstag und Bekanntmachung des Hinweises auf die Patenterteilung: **07.07.2010**
(21) Anmeldenummer: 07090092.3
(22) Anmeldetag: 27.04.2007
(51) Int. Cl.: B24C 1/00, B24C 5/06, B24C 11/00

(54) **Vorrichtung und deren Verwendung zum Schleuderstrahlen mit Trockeneis**
Device and use thereof for centrifugal blasting with dry ice
Dispositif et son utilisation destinés au grenaillage par glace carbonique

(30) Priorität: 20.06.2006 DE 102006029437
(43) Veröffentlichungstag der Anmeldung: 26.12.2007
(73) Patentinhaber: Fraunhofer-Gesellschaft zur Förderung der angewandten Forschung e.V., 80686 München (DE); Technische Universität Berlin, 10623 Berlin (DE)
(72) Erfinder: Mark Krieg, 13505 Berlin (DE); Eckart Uhlmann, 25368 Kiebitzreihe (DE); Adil El Mernissi, 10555 Berlin (DE); Gottheil, Ingo, 13359 Berlin (DE)
(74) Vertreter: Pfenning, Meinig & Partner GbR

(56) Entgegenhaltungen:
- EP-A1- 0 002 179
- WO-A-2006/000426
- GB-A- 510 681
- US-A- 2 204 635
- US-A- 2 708 814
- US-A- 6 126 516

## Beschreibung

Die Erfindung betrifft eine Vorrichtung zum Schleuderstrahlen von Trockeneis sowie die Verwendung einer solchen Vorrichtung.

In der Strahlverfahrenstechnik wird zwischen dem Druck- und dem Schleuderstrahlen unterschieden, wobei ersteres pneumatisch oder hydraulisch und letzteres mechanisch umgesetzt wird. Beim Druckluftstrahlen wird das zu beschleunigende Strahlmittel einem Druckluftstrom zudosiert (US 6 536 220 mit Eis als Strahlmittel), während beim Schleuderstrahlen die Beschleunigung durch rotierende Räder erzielt wird. Das Strahlmittel wird dabei üblicherweise in den Mittelbereich eines Schleuderrades eingeführt und wird über Schaufeln abgeworfen. Die Abwurfgeschwindigkeit des Strahlmittels setzt sich zusammen aus der Umfangsgeschwindigkeit am äußeren Radius des Schleuderrads als tangentiale Geschwindigkeitskomponente sowie der aus der Fliehkraft resultierenden radialen Geschwindigkeitskomponente. Ein Schleuderrad mit einer Einrichtung zum Einspeisen von Strahlmitteln ist aus der DE 102 08 683 C2 bekannt, bei dem über eine Zuleitung das Strahlmittel in den Zentralbereich des Schleuderrades eingespeist wird, wobei im Zentralbereich eine Zuteilhülse und in der Zuteilhülse zusammen mit dem Schleuderrad ein Impeller mit Entladeöffnungen rotiert die Zuleitung für das Strahlmittel mündet dabei in den Impeller.

Die Vorteile des Schleuderstrahlens sind ein hoher Strahlmitteldurchsatz und eine hohe Flächenleistung, geringe Investitionskosten, d.h., keine kostenintensiven Einrichtungen wie Drucklufterzeugung und -aufbereitung, ein wesentlich höherer energetischer Wirkungsgrad (Druckluft etwa 2% gegenüber Schleuderstrahlen etwa 80%) durch direkte Umwandlung von elektrischer in kinetische Energie sowie eine bessere Automatisierbarkeit.

Aus der US 5 472 369 ist eine Schleuderradvorrichtung zum Schleudern von gefrorenen Pellets aus Kohlendioxid bekannt, mit s-förmigen Kanälen in Scheiben zum Transport der Pellets. Diese Kanäle führen zur Stoßbelastung der Pellets und zur Sublimierung, wobei die angegebenen Größen, wie Drehzahl und Durchmesser insgesamt die Funktionsfähigkeit in Frage stellen.

DE 44 212 18 A1 offenbart eine Formteilentgratung mittels eines Schleuderrades, bei dem gefrorenes Strahlmittel, wie Kohlendioxidpellets axial einem Radialrad zugeführt werden, das in Rotationsrichtung abgebogene Schaufeln aufweist. Es hat sich gezeigt, dass auch derart ausgebildete Schaufeln nicht ausreichen, um eine stoßfreie Behandlung zu gewährleisten.

Vorrichtungen gemäß dem Oberbegriff des Anspruchs 1 werden in den Dokumenten US 2 708 814 und US 2 204 635 bechrieben.

Der Erfindung liegt die Aufgabe zugrunde, eine Vorrichtung zum Strahlen von empfindlichem Strahlmittel Trockeneis zu schaffen, die einen hohen Strahlmitteldurchsatz, einen großen Wirkungsgrad und geringe Investitions- und Betriebskosten bei schonender Behandlung des Strahlmittels ermöglichen.

Das Strahlen mit festem CO₂ etabliert sich aufgrund der Vorteile, nämlich Sublimation des Strahlmittels und Bearbeitbarkeit empfindlicher Oberflächen zunehmend in der Industrie. Während es bisher hauptsächlich manuell im Rahmen der Wartung und Instandhaltung zum Einsatz kommt, wird angestrebt, es vermehrt automatisiert in der Neufertigung, z.B. für die Vorbehandlung vor dem Lackieren oder Kleben einzusetzen. Aufgrund der Empfindlichkeit des Strahlmittels werden, wie erwähnt, bisher ausschließlich pneumatische Druckstrahlsysteme eingesetzt. Flächige Anwendungen bleiben dem Trockeneisstrahlen aufgrund der hohen Druckluftkosten und der niedrigen Flächenleistungen bisher verwehrt.

Diese Aufgabe wird erfindungsgemäß durch die Merkmale des Vorrichtungsanspruchs und des nebengeordneten Verwendungsanspruchs gelöst.

Die erfindungsgemäße Vorrichtung zum Schleuderstrahlen umfasst ein Schleuderrad, das aus mehreren symmetrisch um die Rotationsachse angeordneten Schaufeln besteht, mit den Merkmalen des Anspruchs 1. Durch die Rotationsbewegung wird eine Zentrifugalkraft erzeugt, durch die das Strahlmittel auf den Schaufeln beschleunigt nach außen getragen wird. Hierbei wirken drei Belastungen auf das Strahlmittel, nämlich Stoß bei der Zudosierung, Anpresskraft bei der Beschleunigung und Reibung beim Transport bis zur Abwurfkante.

Zur Verhinderung des Stoßes bei der Zudosierung muss das Strahlmittel auf die Bahngeschwindigkeit der Schleuderräder am Dosierungsrand vorbeschleunigt werden. Dazu wird eine Vorbeschleunigungshülse verwendet, die eine solche Geometrie aufweist, dass das Strahlmittel neben der axialen Bewegung zum Schleuderrad radial vorbeschleunigt wird.

Die Erfindung ermöglicht somit die mechanische Beschleunigung empfindlicher Strahlmittel, wie Trockeneis. Gegenüber dem Druckstrahlen eignet sich das erfinderische Verfahren bzw. die erfinderische Vorrichtung besonders zum Strahlen als Fertigungs-, Reinigungs- und Vorbehandlungsverfahren von Stangematerial, Walzstahlerzeugnissen, Blechen und zugänglich geformten kleinen Bauteilen großer Stückzahlen. Beispiele möglicher Anwendungen sind die Vorbehandlung von Kunststoff- und Metallbauteilen in der Automobil-, Luft- und Schifffahrtindustrie wie Stoßfänger, Karosserien, Flugzeughüllen, die Reinigung von Formen in der Guss- und Lebensmittelindustrie und das Entfetten von stranggepressten Halbzeugen.

Durch die in den Unteransprüchen angegebenen Merkmale sind vorteilhafte Weiterbildungen und Verbesserungen möglich.

In vorteilhafter Weise weist die Vorbeschleunigungshülse eine sich zum Schleuderrad hin erweiternde Innengeometrie auf und ist beispielsweise konusförmig ausgebildet, so dass es ein einfaches Bauteil darstellt.

Zur weiteren Beschleunigung wird eine Beschleunigungshülse, die als zylindrischer Ringkörper ausgebildet ist und mit radialen Durchgangsöffnungen versehen ist, wobei die Innengeometrie der Beschleunigungshülse, die Innenstege umfasst, mit Radien versehen ist und auch zu den Durchgangsöffnungen hin konkav ausgebildet ist. Auf diese Weise wird das Strahlmittel schonend behandelt und es wird die Gefahr der Sublimation und der Verstopfung abgewendet. Zusätzlich werden die Innenfläche der Beschleunigungshülse durch Schleifen, Polieren oder dergleichen geglättet, was weiter zur schonenden Behandlung beträgt.

Weiterhin ist vorteilhaft, dass die Schaufeln lösbar und austauschbar an Haltescheiben befestigt sind und ebenfalls geglättet oder mit einer reibungsarmen Beschichtung versehen sind.

Besonders vorteilhaft ist, dass wegen der geringen Abrasivität des Strahlmittels das Schleuderrad zumindest teilweise aus Materialien geringer Dichte, wie Aluminium, Titan oder Kunststoff oder in Leichtbauweise hergestellt werden kann, wodurch hohe Rotationsgeschwindigkeiten und geringere Momente erzielt werden können.

In einer vorteilhaften Ausführungsform ist eine Leithülse vorgesehen, die dazu dient, das Strahlmittel auf eine vorgegebene Bahn zu leiten, wobei durch Einstellmittel, wie Langlöcher, der Strahl individuell und stufenlos je nach gewünschter Strahlrichtung eingestellt werden kann.

Vorteilhaft ist, dass die Vorbeschleunigungshülse derart ausgebildet und mit der Beschleunigungshülse verbunden ist, dass ein kontinuierlicher Übergang zwischen der Innenfläche der Vorbeschleunigungshülse und der Innenumfangsfläche der Beschleunigungshülse gegeben ist. Dies kann dadurch geschehen, dass die Innenfläche über den Rand der Beschleunigungshülse greift, wodurch Mulden im Übergangsbereich ausgeglichen werden.

Die Erfindung ist in der Zeichnung dargestellt und wird in der nachfolgenden Beschreibung näher erläutert. Es zeigen:
- Fig. 1: eine schematische Schnittansicht der erfindungsgemäßen Vorrichtung,
- Fig. 2: eine perspektivische Explosionsdarstellung der erfindungsgemäßen Vorrichtung ohne Antrieb,
- Fig. 3: einen Schnitt durch die Vorbeschleunigungshülse, und
- Fign. 4a, 4b und 4c: eine Aufsicht auf die Beschleunigungshülse, einen Schnitt entsprechend der Schnittlinie A-A und einen Schnitt entsprechend der Schnittlinie B-B.

Die Vorrichtung zum Schleuderstrahlen von empfindlichen Strahlmitteln Trockeneis, weist als wesentliche Bestandteile ein Schleuderrad 1, eine Antriebsvorrichtung 2 für das Schleuderrad 1 und eine Zufuhr- oder Dosiervorrichtung 3 auf. Die Antriebsvorrichtung 2 ist mit einer Abtriebswelle 4 versehen, die mit einem Befestigungsflansch zur Festlegung der rotierenden Bauteile vorgesehen ist.

Die Zufuhrvorrichtung 3 weist einen aus Förderschnecke 6 und Förderrohr 7 bestehenden Schneckenförderer 8, der von einem Elektromotor 9 angetrieben wird und einen trichterförmigen Vorratsbehälter 10 auf, in dem das zu strahlende Trockeneis in Pelletform aufgenommen ist. Der Massenstrom an Trockeneispellets wird durch diesen Schneckenförderer 8 eingestellt.

Die im Wesentlichen das Schleuderrad 1 bildenden drehenden Bestandteile umfassen, wie auch in Fig. 2 zu erkennen ist, einen mit dem Befestigungsflansch 5 verbundenen Halter 11, eine Beschleunigungshülse 12, die an dem Halter 11 befestigt ist, eine erste Haltescheibe 13, die mit im Ausführungsbeispiel 6 Schaufeln 14 verbunden ist, und eine Vorbeschleunigungshülse 15, wobei die Vorbeschleunigungshülse 15 und die erste Haltescheibe 13 an der dem Halter 11 entgegengesetzten Stirnfläche der Beschleunigungshülse 12 befestigt sind. Die Schaufeln 14 sind an einer ihrer schmalen Seiten mit der ersten Haltescheibe 13 verschraubt, wobei jeweils ihre anderen schmalen Seiten mit einer zweiten Haltescheibe 16 verschraubt sind, der zur Stabilisierung dient. Die Schnittstelle zwischen den sich drehenden Teilen und dem feststehenden Schneckenförderer 8 wird durch eine an der Vorbeschleunigungshülse 15 vorgesehene Lagerschale gebildet, die zur Aufnahme eines Kugellagers 17 dient, das auf dem Schneckenförderer 8 bzw. auf dessen Förderrohr 7b sitzt.

Zusätzlich zu den oben beschriebenen rotierenden Teilen ist ein Strahlmittelleitsystem vorgesehen, das ein topfartiges Halteelement 18 und eine Leithülse 19 aufweist. Das topfartige Halteelement ist in hier nicht dargestellter Weise an der Antriebsvorrichtung 2 montiert und übergreift den Befestigungsflansch 5 sowie einen Teil des Halters 11. Das topfartige Halteelement 18 ist zu der Antriebsvorrichtung gewandt offen und ist auf der dazu entgegengesetzten Seiten mit einer Durchgangsöffnung für den Durchgriff des Halters 11 versehen. An der dem Schleuderrad 1 zugewandten Seite des Halteelements 18 ist ein Flansch der Leithülse 19 befestigt, wobei an den Flansch der Leithülse ein zylindrischer Rohransatz angeformt ist, in dem eine Aussparung als Leitfenster 20 eingearbeitet ist. Weiterhin sind in dem Flansch der Leithülse 19 Langlöcher oder Schlitze 21 vorgesehen, die zur einstellbaren Befestigung an dem Halteelement 18 dienen. Die Leithülse 19, die feststehend zwischen dem äußeren Umfang der Beschleunigungshülse 12 und den zur Rotationsachse gerichteten Kanten der Schaufeln 14 angeordnet ist, dient dazu, das Strahlmittel auf eine vorgegebene Bahn zu leiten. Sie gewährleistet, dass der Trockeneisstrahl in eine definierte Richtung verteilt wird. Durch die vorhandenen Langlöcher 21 kann der Strahl individuell und stufenlos, je nach gewünschter Strahlrichtung, eingestellt werden.

Wie oben beschrieben ist, ist die Beschleunigungshülse 12 an einen Halter 11 befestigt. Der Halter besteht aus einem zylindrischen Teil und dem mit dem Befestigungsflansch der Antriebswelle 4 verbundenen Flansch in der Stirnseite des zylindrischen Teils sind Aussparungen fertigungstechnischer Natur vorgesehen.

Die Beschleunigungshülse 12 kann als Hauptmodul des Schleuderrads bezeichnet werden, da sie das Strahlmittel auf die einzelnen Schaufeln 14 verteilt und ein wichtiges Verbindungsglied zwischen der Vorbeschleunigungshülse 15 und den Schaufeln 14 darstellt. Weiterhin sorgt die Beschleunigungshülse 12 für eine gleichmäßige Verteilung des Strahlmittels. Sie beschleunigt das Strahlmittel auf ungefähr die Geschwindigkeit, die die Schaufeln am geringsten Durchmesser aufweisen.

Die Beschleunigungshülse 12, die näher in den Fign. 4a bis 4c dargestellt ist, besteht aus einem zylindrischen Ringkörper mit im Ausführungsbeispiel 6 gleichmäßig verteilten, radialen Durchgangsöffnungen 23, die für eine gute Weiterleitung des Strahlmittels auf die Schaufeln sorgen. Die dem Halter 11 abgewandete Seite der Beschleunigungshülse ist im Mittelbereich frei und dient als Zugangsbereich für das Strahlmittel aus der Vorbeschleunigungshülse 15. An den Stirnseiten verfügt die Beschleunigungshülse 12 über Gewindebohrungen 24, mit deren Hilfe die Hülse 12 zum einen an dem Halter 11 und zum anderen an die Haltescheibe 13 der Schaufeln 14 sowie an die Vorbeschleunigungshülse 15 montiert werden kann. Die dem Halter 11 zugewandte Stirnfläche kann Aussparungen 25 aufweisen, die zur Zentrierung dienen. Die zwischen den radialen Durchgangsöffnungen 23 der Beschleunigungshülse 12 vorhandenen Innenstege 26 sind mit Radien versehen, so dass das Strahlmittel ungehindert in die Durchgangsöffnungen 23 gelangt, ohne hängen zu bleiben. Weiterhin sind die Flächen (s. Fig. 4b) leicht konkav (vom Außenumfang gesehen) gestaltet, so dass das Strahlmittel eine leicht mittige Führung hat. Die Beschleunigungshülse ist im Innenbereich vollständig geschliffen, damit das Strahlmittel nicht bereits bei der Beschleunigung zu hohen mechanischen Belastungen ausgesetzt ist.

Die Wurfschaufeln 14 bilden das Ende der Leitbahn des Strahlmittels. Beim Verlassen der Schaufeln 14 hat das Strahlmittel die Endgeschwindigkeit erreicht. Auf der Schaufel wird das Strahlmittel stark auf Abwurfgeschwindigkeit beschleunigt, so dass es hohen mechanischen Belastungen ausgesetzt ist. Die Schaufeln 14 weisen eine rechteckige Form mit leicht gekrümmter Bahn auf, wobei seitliche Stege gewährleisten, dass sich das Strahlmittel auf einer gleichmäßigen Strahlbahn befindet. Die Ablaufbahn, d.h., die Oberflächen der Schaufelinnenseiten werden geschliffen bzw. glatt poliert oder sind beschichtet, damit die Reibung zwischen den Schaufeln und dem Strahlmittel möglichst gering ist.

Die Vorbeschleunigungshülse 15 (s. Fig. 3) dient dazu, das zudosierte Strahlmittel auf eine Umfangsgeschwindigkeit zu bringen, die gleich der geringsten Geschwindigkeit in der Beschleunigungshülse ist. Dabei wird das Strahlmittel aus der geradlinigen Bewegung in die Rotationsbewegung versetzt. Die Vorbeschleunigungshülse weist einen Innenkonus 27 sowie einen Befestigungsflansch 28 zur Befestigung an der Haltescheibe bzw. an der Beschleunigungshülse 12 und, wie erwähnt, eine Aufnahme 29 für ein Radialkugellager 17 auf. Die Vorbeschleunigungshülse 15 muss derart ausgebildet und befestigt werden, dass an der Übergangsstelle zwischen Innenfläche der Vorbeschleunigungshülse und Haltescheibe sowie Beschleunigungshülse keine Taschen oder Mulden auftreten, sondern ein kontinuierlicher Übergang. Dazu ist der Innenkonus 27 über den Befestigungsflansch hinaus in Richtung der Beschleunigungshülse 12 verlängert, um den Übergangsbereich auszugleichen. Auch bei der Vorbeschleunigungshülse 15 sind die Innenflächen geschliffen oder poliert oder auf eine sonstige Art glatt gemacht (z.B. beschichtet), um eine Verstopfung zu vermeiden.

Die Funktionsweise der Vorrichtung ist wie folgt.

Das aus dem Vorratsbehälter 10 in den Schneckenförderer zugeführte Trockeneis in Form von Pellets wird von der Schnecke axial in die Vorbeschleunigungshülse 15 geliefert, in der aufgrund der sich erweiternden Innengeometrie die Trockeneispellets neben der axialen Bewegung zum Schleuderrad radial vorbeschleunigt werden und zwar bis zu einer Umfangsgeschwindigkeit, die gleich der geringsten Geschwindigkeit in der Beschleunigungshülse ist. In der Beschleunigungshülse werden die Pellets weiter beschleunigt bis auf etwa die Geschwindigkeit, die die Innenkanten der Schaufeln, d.h. die der Beschleunigungshülse zugewandten Innenkanten (Schaufelfuß) aufweisen. Dabei werden die Pellets durch die radialen Öffnungen auf die Schaufeln geleitet, wobei aufgrund der abgerundeten Innengeometrie der Beschleunigungshülse die Pellets gut weitergeleitet werden. Über die einstellbare Leithülse mit dem Leitfenster kann der Abwurfwinkel stufenlos eingestellt werden. Auf den Wurfschaufeln werden die Trockeneispellets bis auf Abwurfgeschwindigkeit beschleunigt und abgeworfen.

Zur Untersuchung der mechanischen Belastung des Strahlmittels Trockeneis durch Stoß bei der Zudosierung sowie Anpresskraft an den Schaufelflächen wurden Versuche mit einer Hochgeschwindigkeitskamera durchgeführt. Dabei wurden die Trockeneispartikel nach dem Abwurf aufgenommen sowie deren Abwurfgeschwindigkeit, Verteilung und Größe bestimmt. Bei einer Umfangsgeschwindigkeit von 2400 U/min und einem Schaufelraddurchmesser von 400 mm konnte eine Abwurfgeschwindigkeit von 62,8 m/s erreicht werden. Mit Hilfe der Hochgeschwindigkeitsvideografie konnte analog zu konventionellen Schleuderradstrahlsystemen beobachtet werden, dass auf das Strahlgut kein kontinuierlicher Strahlmittelfluss, sondern in jeweiligen Abständen, abhängig von der Schaufelanzahl und Drehzahl des Schleuderrads eine Körnerschar einwirkt. Unter der Strahlstoßkraft wird diejenige Kraft verstanden, die der Strahl durch die zeitliche Änderung seines Impulses beim Auftreffen auf eine ebene Platte ausübt. Diese Impulsänderung wird durch einen Kraftanteil beschrieben. Beim Trockeneisstrahlen existiert durch die explosionsartige Sublimation der Pellets beim Auftreffen auf die Druckplatte eine weitere Kraftkomponente. Diese ist jedoch im Vergleich zur Impulsänderung vernachlässigbar klein. Die Untersuchung der Strahlstoßkraft erfolgte in Abhängigkeit von der Drehzahl des Schaufelrades. Dabei stieg die Strahlstoßkraft bei Erhöhung der Drehzahl und erreichte einen Wert von 12,7 N bei einer Drehzahl von 2400/min.

## Patentansprüche

1. Vorrichtung zum Schleuderstrahlen von Trockeneis als Strahlmittel mit einem rotierenden Schleuderrad (1), das über den Umfang verteilte Wurfschaufeln (14) aufweist, einer im Mittelbereich des Schleuderrades angeordnete, mit dem Schleuderrad rotierende Beschleunigungshülse (12) und einer Zufuhrvorrichtung (3) zum Zuführen des Strahlmittels in die Beschleunigungshülse (12), wobei die Zufuhrvorrichtung eine Vorbeschleunigungshülse (15), eine sich zum Schleuderrad hin erweiternde Innengeometrie zur axialen und radialen Vorbeschleunigung des zuzuführenden Strahlmittels zum Schleuderrad (1) hin aufweist, wobei die Beschleunigungshülse als zylindrischer Ringkörper ausgebildet ist, der mit radialen Durchgangsöffnungen (23) versehen ist, **dadurch gekennzeichnet, dass** die Innengeometrie der Beschleunigungshülse, die Innenstege (26) zwischen den Durchgangsöffnungen (12) umfasst, mit Radien versehen ist, wobei die Innenflächen der Beschleunigungshülse (12) durch Schleifen, Polieren oder dergleichen geglättet sind und die Innenstege (26) vom Außenumfang der Beschleunigungshülse (12) gesehen konkav ausgebildet sind.

2. Vorrichtung nach Anspruch 1, **dadurch gekennzeichnet, dass** die Innenflächen der Vorbeschleunigungshülse (15) durch Schleifen oder Polieren geglättet sind.

3. Vorrichtung nach einem der Ansprüche 1 bis 2, **dadurch gekennzeichnet, dass** zwischen Beschleunigungshülse (12) und Wurfschaufeln (14) des Schleuderrades (1) eine zylindrische, mit einem Fenster (20) versehene Leithülse (19) ortsfest angeordnet ist.

4. Vorrichtung nach Anspruch 3, **dadurch gekennzeichnet, dass** die Leithülse (19) Einstellmittel (21) zum vorzugsweise stufenlosen Einstellen der Strahlrichtung aufweist.

5. Vorrichtung nach einem der Ansprüche 1 bis 4, **dadurch gekennzeichnet, dass** die Beschleunigungshülse (12) mit einem an einer Antriebswelle befestigten Halter (11) und der Vorbeschleunigungshülse (15) verbunden ist.

6. Vorrichtung nach Anspruch 5, **dadurch gekennzeichnet, dass** die Vorbeschleunigungshülse (15) derart ausgebildet und mit der Beschleunigungshülse (12) verbunden ist, dass ein kontinuierlicher Übergang zwischen der Innenfläche der Vorbeschleunigungshülse (15) und der Innenumfangsfläche der Beschleunigungshülse gegeben ist.

7. Vorrichtung nach einem der Ansprüche 1 bis 6, **dadurch gekennzeichnet, dass** die Zufuhrvorrichtung (3) derart ausgebildet ist, dass sie eine Steuerung des Massenstroms und eine kontinuierliche Zufuhr zulässt.

8. Vorrichtung nach einem der Ansprüche 1 bis 7, **dadurch gekennzeichnet, dass** die Leitflächen der Wurfschaufeln für das Strahlmittel durch Schleifen, Polieren oder dergleichen geglättet sind oder eine reibungsarme Beschichtung aufweisen.

9. Vorrichtung nach einem der Ansprüche 1 bis 8, **dadurch gekennzeichnet, dass** die Schaufeln (14) an einer Haltescheibe (13) angebracht sind, die ihrerseits mit der Vorbeschleunigungshülse (15) und der Beschleunigungshülse (12) verbunden ist.

10. Vorrichtung nach einem der Ansprüche 1 bis 9, **dadurch gekennzeichnet, dass** die Schaufeln lösbar und austauschbar montiert sind.

11. Vorrichtung nach einem der Ansprüche 1 bis 10, **dadurch gekennzeichnet, dass** das Schleuderrad zumindest teilweise aus Materialien geringer Dichte oder in Leichtbauweise hergestellt ist.

12. Verwendung einer Vorrichtung nach einem der Ansprüche 1 bis 11 zum Schleuderstrahlen von Trockeneis.

## Claims

1. Device for centrifugal blasting with dry ice as an abrasive, having a rotating blasting wheel (1) which has throwing blades (14) distributed over the circumference, an acceleration sleeve (12) arranged in the centre region of the blasting wheel and rotating with the blasting wheel, and a feed device (3) for feeding the abrasive into the acceleration sleeve (12), the feed device having a pre-acceleration sleeve (15), an inner geometry widening towards the blasting wheel and serving for the axial and radial pre-acceleration, towards the blasting wheel (1), of the abrasive to be fed, the acceleration sleeve being configured as a cylindrical annular body provided with radial through-openings (23), **characterised in that** the inner geometry of the acceleration sleeve, which comprises inner webs (26) between the through-openings (12), is provided with radii, the inner surfaces of the acceleration sleeve (12) being smoothed by grinding, polishing or the like and the inner webs (26) being concavely configured when seen from the outer circumference of the acceleration sleeve (12).

2. Device according to Claim 1, **characterised in that** the inner surfaces of the acceleration sleeve (15) are smoothed by grinding or polishing.

3. Device according to one of Claims 1 to 2, **characterised in that** a cylindrical guide sleeve (19) provided with a window (20) is stationarily arranged between the acceleration sleeve (12) and the throwing blades (14) of the blasting wheel (1).

4. Device according to Claim 3, **characterised in that** the guide sleeve (19) has adjusting means (21) for preferably continuous adjustment of the blasting direction.

5. Device according to one of Claims 1 to 4, **characterised in that** the acceleration sleeve (12) is connected to a holder (11), fastened to a drive shaft, and the pre-acceleration sleeve (15).

6. Device according to Claim 5, **characterised in that** the pre-acceleration sleeve (15) is configured and connected to the acceleration sleeve (12) in such a manner that a continuous transition is provided between the inner surface of the pre-acceleration sleeve (15) and the inner circumferential surface of the acceleration sleeve.

7. Device according to one of Claims 1 to 6, **characterised in that** the feed device (3) is configured in such a manner that it allows control of the mass flow and continuous feeding.

8. Device according to one of Claims 1 to 7, **characterised in that** the guide surfaces of the throwing blades for the abrasive are smoothed by grinding, polishing or the like or have a low-friction coating.

9. Device according to one of Claims 1 to 8, **characterised in that** the blades (14) are attached to a holding disc (13) which, for its part, is connected to the pre-acceleration sleeve (15) and the acceleration sleeve (12).

10. Device according to one of Claims 1 to 9, **characterised in that** the blades are detachably and exchangeably mounted.

11. Device according to one of Claims 1 to 10, **characterised in that** the blasting wheel is produced at least party from materials of low density or in a lightweight design.

12. Use of a device according to one of Claims 1 to 11 for centrifugal blasting with dry ice.

## Revendications

1. Dispositif de grenaillage de glace sèche comme agent de grenaillage, comprenant une roue de grenaillage rotative (1) qui présente des aubes d'éjection (14) réparties sur la circonférence, une douille d'accélération (12) aménagée dans la zone centrale de la roue de grenaillage et tournant avec la roue de grenaillage et un dispositif d'acheminement (3) pour acheminer l'agent de grenaillage dans la douille d'accélération (12), dans lequel le dispositif d'acheminement présente une douille de pré-accélération (15), ayant une géométrie interne s'évasant vers la turbine de grenaillage pour la pré-accélération axiale et radiale de l'agent de grenaillage à acheminer vers la turbine de grenaillage (1), dans lequel la douille d'accélération se présente sous la forme d'un corps annulaire cylindrique, pourvu d'ouvertures traversantes radiales (23), **caractérisé en ce que** la géométrie interne de la douille d'accélération, qui comprend des nervures internes (26) entre les ouvertures de passage (12) et est pourvue de rayons, les surfaces internes de la douille d'accélération (12) étant lissées par meulage, polissage ou similaire et les nervures internes (26), vues de la périphérie externe de la douille d'accélération (12), se présentant sous une forme concave.

2. Dispositif selon la revendication 1, **caractérisé en ce que** les surfaces internes de la douille de pré-accélération (15) sont lissées par meulage ou polissage.

3. Dispositif selon l'une quelconque des revendications 1 à 2, **caractérisé en ce qu'**est aménagée de manière fixe, entre la douille d'accélération (12) et les aubes d'éjection (14) de la roue de grenaillage (1), une douille directrice (19) cylindrique équipée d'une fenêtre (20).

4. Dispositif selon la revendication 3, **caractérisé en ce que** la douille directrice (19) présente des moyens de réglage (21) pour régler de préférence en continu la direction du jet.

5. Dispositif selon l'une quelconque des revendications 1 à 4, **caractérisé en ce que** la douille d'accélération (12) est raccordée à un support (11) fixé sur un arbre d'entraînement et à la douille de pré-accélération (15).

6. Dispositif selon la revendication 5, **caractérisé en ce que** la douille de pré-accélération (15) est conformée et raccordée à la douille d'accélération (12) de manière à assurer une transition continue entre la surface interne de la douille de pré-accélération (15) et la surface périphérique interne de la douille d'accélération.

7. Dispositif selon l'une quelconque des revendications 1 à 6, **caractérisé en ce que** le dispositif d'acheminement (3) est conformé de manière permettre une commande du flux massique et un acheminement continu.

8. Dispositif selon l'une quelconque des revendications 1 à 7, **caractérisé en ce que** les surfaces directrices des aubes d'éjection pour l'agent de grenaillage sont lissées par meulage, polissage ou similaire ou présentent un revêtement de faible friction.

9. Dispositif selon l'une quelconque des revendications 1 à 8, **caractérisé en ce que** les aubes (14) sont appliqués contre une rondelle de support (13) qui, pour sa part, est raccordé à la douille de pré-accélération (15) et à la douille d'accélération (12).

10. Dispositif selon l'une quelconque des revendications 1 à 9, **caractérisé en ce que** les aubes sont montées de manière amovible et échangeable.

11. Dispositif selon l'une quelconque des revendications 1 à 10, **caractérisé en ce que** la roue de grenaillage est fabriquée au moins en partie à partir de matériaux de faible densité ou en construction légère.

12. Utilisation d'un dispositif selon l'une quelconque des revendications 1 à 11 pour le grenaillage de glace sèche.
